# DEMANDE DE BREVET EUROPEEN

(11) **EP 1 438 904 A1**
(43) Date de publication de la demande: **21.07.2004**
(21) Numéro de dépôt: 03029389.8
(22) Date de dépôt: 19.12.2003
(51) Int. Cl.: A43B 17/18, A43B 13/36

(54) **Semelle interne**

(30) Priorité: 17.01.2003 FR 0300873
(71) Demandeur: Salomon S.A., 74370 Metz-Tessy (FR)
(72) Inventeur: Danezin, Jean-Bruno, 74270 Chilly (FR); Bordin, Mario, 31011 Asolo (TV) (IT)

(57) **Abrégé**

Semelle interne (6) pour article chaussant (3) susceptible d'être retirée dudit article chaussant, ladite semelle (6) comportant une surface supérieure destinée à supporter le pied d'un utilisateur et une surface inférieure reposant sur le fond de l'article chaussant, semelle comprenant un insert anti-glisse (11) placé au niveau de l'articulation métatarso-phalangienne et constitué par un papier abrasif placé dans un renfoncement (10) de ladite surface inférieure.

## Description

L'invention concerne une semelle interne amovible, dite première de propreté, comportant un moyen anti-glisse empêchant le glissement de celle-ci dans la chaussure.

Le document US 4,897,937 propose une solution où une couche de base est disposée entre la semelle interne et le fond de la chaussure. Cette couche de base comprend une pluralité d'éléments faisant saillie et servant à retenir la semelle interne. Une telle solution, outre qu'elle est coûteuse car elle nécessite le moulage d'une pièce supplémentaire n'est pas souhaitable dans une utilisation de type chaussure de montagne, de ski ou de patinage. En effet dans tous ces sports l'élément chaussant comprend déjà de multiples couches de semelle et on ne cherche en aucun cas à en rajouter une supplémentaire. C'est notamment le cas pour les chaussures de ski alpin dans lesquelles un chausson souple est inséré. Ce chausson comprend une semelle externe, une semelle de montage et une semelle interne. La solution qui consiste à compléter cet empilement par une couche de base va à l'encontre de la recherche de la performance qui, pour améliorer la qualité de transmission des efforts entre le ski et l'utilisateur, tente de réduire le nombre de couches qui s'interposent.

Dans le cas particulier des chaussures de ski, le problème du glissement de la semelle interne à l'intérieur du chausson est particulièrement crucial lors du déchaussage. Il est très difficile dans une telle chaussure de combiner, une bonne tenue du pied, la facilité de chaussage / déchaussage et l'étanchéité, c'est pourquoi l'ouverture de la chaussure est bien souvent minimale, permettant juste au pied de pénétrer le chausson ou de s'en extraire, ceci étant particulièrement vrai pour la partie avant du pied. Lorsque l'utilisateur retire son pied, toute la zone de flexion métatarso-phalangienne reste en contact avec la semelle interne avant de pouvoir s'en décoller pour poursuivre son extraction vers le haut. Dans la première partie de l'extraction du pied, celui-ci exerce une pression vers le bas contre la semelle interne et en même temps il est tiré vers l'arrière. En fonction de la souplesse de celle-ci, on la retrouvera plus ou moins en "accordéon", rendant impossible le prochain chaussage. Pourtant la semelle interne doit rester facilement amovible pour faciliter le séchage de cette dernière hors du chausson. L'utilisation d'un matériau anti-glisse à base de caoutchouc ou de produits similaires n'est pas recommandée car ils pourraient gêner même l'extraction ou la mise en place manuelle de la semelle.

L'objectif de l'invention est de palier aux inconvénients précédents, et en particulier de fournir une semelle équipée d'un moyen anti-glisse.

L'objectif de l'invention est atteint par la fourniture d'une semelle dont la surface inférieure est équipée d'un insert anti-glisse constitué d'un morceau de papier abrasif.

Avantageusement l'insert est placé dans la zone de flexion métatarso-phalangienne. De préférence, la semelle comprend une zone en retrait dans laquelle l'insert est potentiellement inséré.

L'invention sera mieux comprise et d'autres caractéristiques de celle-ci apparaîtront à la lecture de la description qui suit à laquelle le dessin est annexé.

La figure 1 est une vue en coupe d'une chaussure de ski comprenant une semelle selon l'invention.

La figure 2 est une vue de dessous de la semelle interne de la figure 1.

La figure 1 montre une vue en coupe d'une chaussure de ski 1. Elle comprend une coque 2 faite par moulage-injection d'une matière plastique. A l'intérieur de cette coque est inséré un élément de confort interne. Cet élément de confort interne prend la forme d'un chausson 3 qui est amovible. En général le chausson est confectionné, c'est-à-dire que différentes pièces de tissu ou de plastique sont assemblées par couture ou collage pour réaliser le chausson 3. Dans l'exemple décrit le chausson comprend une première de montage 4, dite première strobel, sur laquelle est cousue la tige. La première strobel 4 est un matériau à base de fibre qui offre une surface supérieure qui n'est pas parfaitement lisse.

Après que la tige est fixée par couture à la première strobel 4, une semelle externe 5 du chausson 3 est collée sous la première strobel 4. Cette semelle externe protège et étanchéifie les coutures.

La semelle interne 6, appelée également première de propreté est posée sur le fond du chausson au contact de la première strobel. Elle comprend une couche de feutre 7, une couche de mousse 8 et une couche de tissu 9 recouvrant la couche de mousse 8. Bien entendu cette construction particulière de semelle interne n'est pas particulière et on pourra appliquer l'invention quelle que soit la construction de la semelle interne. La couche de feutre 7 comprend sur sa surface inférieure au niveau de la zone de flexion métatarso-phalangienne un renfoncement 10 de forme rectangulaire. La forme rectangulaire n'est pas limitative pour la réalisation de l'invention.

A l'intérieur de ce renfoncement 10 vient se loger partiellement un insert anti-glisse 11. L'insert anti-glisse 11, visible à la figure 2 est constitué par un papier abrasif. Il s'agit d'un papier disponible dans le commerce et utilisé normalement pour poncer les matériaux peu durs comme le bois, le plâtre, le plastique ou certaines résines. Il consiste en une feuille de papier ou de tissu sur laquelle on a disposé une enduction comportant des particules abrasives.

Avantageusement le papier abrasif n'assure des propriétés anti-glisse que lorsqu'une certaine pression s'exerce dessus. Dans le cas présent, pour que le papier abrasif soit effectivement un anti-glisse, cette pression doit être exercée de haut en bas. C'est effectivement le cas lorsque, lors de l'extraction du pied de la chaussure, les parties saillantes de l'articulation métatarso-phalangienne exercent une forte pression contre la semelle interne tout en se retirant vers l'arrière du chausson. Ainsi le risque de voir la partie avant de la semelle interne 6 être entraînée vers l'arrière formant un "accordéon" est inexistant.

En revanche, lorsque l'utilisateur désire retirer la semelle pour pouvoir la faire sécher et au moment de la remettre, les caractéristiques anti-glisse de l'insert sont amoindries par le fait qu'aucune pression verticale n'est alors exercée sur la semelle interne.

Dans un autre mode de réalisation de l'invention, le papier abrasif est remplacé par l'enduction au pistolet à peinture ou au pinceau d'un amalgame abrasif. Dans cette réalisation on évite le collage ou la couture de l'insert abrasif.

D'autre part, on peut également envisager de placer l'insert non pas sur la semelle mais dans le fond de l'article chaussant. On obtient alors un résultat similaire.

L'invention ne se limite pas au seul mode de réalisation décrit à titre d'exemple et elle peut être implémentée dans tous types de chaussures pour lesquelles des problème similaires se posent.

### NOMENCLATURE

1- chaussure
2- coque
3- chausson
4- première strobel
5- semelle externe
6- première de propreté
7- couche de feutre
8- couche de mousse
9- couche textile
10- renfoncement
11- insert anti-glisse

## Revendications

1. Semelle interne (6) pour article chaussant (3) susceptible d'être retirée dudit article chaussant, ladite semelle (6) comportant une surface supérieure destinée à supporter le pied d'un utilisateur et une surface inférieure reposant sur le fond de l'article chaussant, semelle **caractérisée en ce qu'**elle comprend un insert anti-glisse (11) placé au niveau de l'articulation métatarso-phalangienne.

2. Semelle interne selon la revendication 1, **caractérisée en ce que** l'insert anti-glisse (11) est constitué par un papier abrasif.

3. Semelle interne selon la revendication 1, **caractérisée en ce que** ladite surface inférieure comprend un renfoncement (10) dans lequel est placé l'insert anti-glisse (11).

4. Semelle interne selon la revendication 1, **caractérisée en ce que** l'insert anti-glisse (11) est constitué par l'enduction d'un amalgame abrasif.

5. Article chaussant équipé d'une semelle interne susceptible d'être retirée dudit article chaussant, **caractérisé en ce qu'**un insert abrasif (11) est disposé entre une surface inférieure de ladite semelle interne et le fond dudit article chaussant.

6. Article chaussant selon la revendication 5, **caractérisé en ce que** l'insert abrasif (11) est fixé sur la surface inférieure de ladite semelle interne.
